# EUROPÄISCHE PATENTSCHRIFT

(11) **EP 0 861 493 B1**
(45) Veröffentlichungstag und Bekanntmachung des Hinweises auf die Patenterteilung: **19.04.2000**
(21) Anmeldenummer: 96937253.1
(22) Anmeldetag: 25.10.1996
(51) Int. Cl.: H01F 7/16

(54) **HUBMAGNETANORDNUNG**
LIFTING MAGNET ARRANGEMENT
SYSTEME D'ELECTRO-AIMANT DE LEVAGE

(30) Priorität: 15.11.1995 DE 19542642; 07.10.1996 WO PCT/EP96/04343
(43) Veröffentlichungstag der Anmeldung: 02.09.1998
(73) Patentinhaber: Mannesmann Rexroth AG, 97816 Lohr am Main (DE)
(72) Erfinder: IMHOF, Rainer, D-97833 Frammersbach (DE); WITTE, Torsten, D-97816 Lohr (DE)
(74) Vertreter: Winter, Brandl, Fürniss, Hübner, Röss, Kaiser, Polte Partnerschaft
(86) Internationale Anmeldenummer: EP9604667
(87) Internationale Veröffentlichungsnummer: WO9718568

(56) Entgegenhaltungen:
- DE-A- 1 539 938

## Beschreibung

Die Erfindung betrifft eine Hubmagnetanordnung zur Ansteuerung eines Druck- oder Wegeventils gemäß dem Oberbegriff des Patentanspruchs 1.

Hubmagnetanordnungen werden zur Ansteuerung hydraulischer Bauelemente, wie beispielsweise Schalt- oder Proportionalventile, Wege- oder Druckventile und Schieber-oder Sitzventile verwendet. Prinzipiell lassen sich Bauarten mit Gleichstrommagnet und mit Wechselstrommagnet unterscheiden, bei denen jeweils der Magnetanker in Luft ("trockener" Magnet) oder in Öl ("nasser" Magnet) schaltet. Das heißt, der Ankerraum ist im letzten Fall mit Öl gefüllt und zum Tank hin entlastet. Bei Proportionalventilen werden sogenannte Proportionalmagnete eingesetzt, die zur Gruppe der Gleichstrom-Hubmagnete gehören und eine zum elektrischen Eingangssignal proportionale Ausgangsgröße (Kraft oder Weg) erzeugen. Je nach Anwendungsfall unterscheidet man hubgeregelte Magnete oder kraftgeregelte Magnete, wobei bei letzterem die Magnetkraft bei vernachlässigbarer Hubänderung durch Veränderung des Stromes geregelt wird, während bei ersterem die Lage des Ankers (Hub) geregelt wird.

Fig. 1 zeigt eine Ansicht einer herkömmlichen Hubmagnetanordnung mit stoßendem Betätigungselement, bei der ein in Öl schaltender Gleichstrommagnet verwendet wird.

Eine derartige Hubmagnetanordnung 1 besteht im wesentlichen aus einem Magnetgehäuse 2, in das ein Polrohr 4 mit einer aufgewickelten Spule 10 eingepreßt ist. Das Polrohr dient sowohl zur Spulenraumbegrenzung, als auch zum axialen Gehäuseabschluß. Diese Funktion übernimmt auf der anderen Stirnseite eine Abdeckplatte 8, welche ggf. (z.B. zur Eingriffnahme in das Magnetkraftsystem) auch in Ring 9 und Deckel 8 geteilt sein kann.

Die Magnetspule 10 ist über einen Anschluß 12 am Gehäuse 2 mit einer Strom-/Spannungsversorgung verbindbar.

Das Polrohr 4 hat eine Axialbohrung, in der ein Anker 16 axial bewegbar geführt ist.

An seiner in Fig. 1 linken Stirnseite trägt der Anker 16 einen Stößel 18, der aus dem Polrohr 4 in Axialrichtung vorsteht und bei der gezeigten Ausführungsform zu Transportzwecken von einer Schutzkappe 20 (gestrichelt angedeutet in Fig. 1) abdeckbar ist. Die Axialbohrung 14 ist im Bereich des Stößels 18 radial zurückgestuft, um je nach Konstruktion einen Führungsabschnitt oder zumindest einen Aufnahmeraum für den Stößel 18 zu bilden.

An dem vom Stößel 18 entfernten anderen Endabschnitt des Ankers 16 ist eine koaxial verlaufende Stange 22 befestigt, die in den Innenraum der Abdeckkappe 8 vorsteht.

Der stirnseitige Endabschnitt des Polrohres 4 ist durch ein Anschlagstück 24 gebildet, das in das Polrohr 4 eingeschraubt ist und einen Axialanschlag für den Anker 16 bildet. Die Stange 22 durchsetzt das Anschlagstück 24 mittig und hat an ihrem Endabschnitt 22 einen Gewindeabschnitt, auf den ein Federteller 26 als ankerseitige Widerlager aufgeschraubt ist. An diesem greift eine Druckfeder 28 an, deren anderer Endabschnitt an der benachbarten Stirnfläche des Anschlagstückes 24 als gehäuseseitiges Widerlager abgestützt ist. Der Federteller 26 (ankerseitiges Widerlager) hat somit einen größeren Axialabstand vom Ankerraum als der Axialanschlag (gehäuseseitiges Widerlager).

Durch Axialverstellung des Federtellers 26 entlang des Gewindes am Endabschnitt der Stange 22 läßt sich die Vorspannung der Druckfeder 28 und somit die Kraft, mit der der Anker in Richtung zum Anschlagstück 24 vorgespannt ist einstellen.

Bei Erregung des Hubmagneten wirkt eine Kraft auf den Anker 16, die ihn in der Darstellung nach Fig. 1 gegen die Vorspannung der Feder nach links (Stoßrichtung) bewegt (hubgeregelter Magnet) oder eine der Druckfederkraft entgegenwirkende Magnetkraft aufbaut, ohne daß es zu einem wesentlichen Hub kommt (kraftgeregelter Magnet).

Die Axialbohrung 14, d.h. der von dieser gebildete Ankerraum, der von der Schutzkappe 20 umgriffene Raum und der von der Abdeckplatte 8 umschlossene Raum in Verlängerung des Polrohres 4, in dem die Druckfeder 28 angeordnet ist (Federraum), sind mit Öl gefüllt, wobei dieser Ölraum über eine nicht gezeigte Leitung mit einem Tankanschluß (ebenfalls nicht gezeigt) verbunden ist, so daß im Inneren des Hubmagneten stets ein konstanter Öldruck (Tankdruck) herrscht.

Zur Abgleichung und Justierung der Kraft des Hubmagneten, oder genauer gesagt des Stößels 18, der auf den Schieber des anzusteuernden Ventils (Schalt-/Proportionalventil) wirkt, muß die Vorspannung der Feder in Abhängigkeit von der Kraft-Hub-Kennlinie des Magneten eingestellt werden. Für diesen Einstellvorgang muß bei der bekannten Ventilanordnung die Abdeckkappe 8 abgenommen werden, so daß das in diesem Raum befindliche Öl aus der Hubmagnetanordnung 1 herausläuft. Das heißt, im Hubmagneten herrscht nicht der vorbestimmte Arbeitsdruck (Tankdruck) sondern der Umgebungsdruck (Luftdruck), so daß die bei Luftdruck vorgenommene Justierung möglicherweise bei Arbeitsdruck, d.h. bei ölgefüllter Hubmagnetanordnung fehlerhaft sein kann, und somit zu Ungenauigkeiten bei der Ventilansteuerung führt.

Demgegenüber liegt der Erfindung die Aufgabe zugrunde, eine Hubmagnetanordnung zu schaffen, bei der mit minimalem vorrichtungstechnischem Aufwand eine einfache Justierung ermöglicht ist, ohne in das hyraulische System einzugreifen.

Diese Aufgabe wird durch die Merkmale des Patentanspruchs 1 gelöst.

Durch die Maßnahme, die Einstelleinrichtung zur Veränderung der Druckfedervorspannung durch Verschiebung des gehäuseseitigen Widerlagers aus dem Gehäuse der Hubmagnetanordnung öldicht herauszuführen, kann die Grundjustierung auch bei stoßendem Magneten vorgenommen werden, ohne daß eine Öffnung des Hubmagnetgehäuses erforderlich ist. Das heißt, bei der Grundjustierung herrschen im Inneren des Hubmagneten diejenigen Druckverhältnisse, wie sie auch beim Einsatz der Anordnung vorliegen. Die Kraft Justierung läßt sich somit bei geringem vorrichtungstechnischem Aufwand wesentlich genauer durchführen. Dazu kommt, daß durch die ständige Zugänglichkeit der Einstelleinrichtung, oder genauer gesagt des Betätigungsabschnittes der Einstelleinrichtung auch eine schnelle Nachjustierung ohne Demontage der Hubmagnetanordnung möglich ist, so daß der Justiervorgang gegenüber herkömmlichen Lösungen einfacher, genauer, schneller und ölfrei durchführbar ist. Letzteres führt zu einer saubereren Montage und geringeren Umweltbelastung.

Eine besonders einfache Lösung erhält man, wenn die Druckfeder an einem Axialanschlag abgestützt ist, dessen Axialstellung mittels des von außen zugänglichen Betätigungsabschnittes verstellbar ist.

Eine besonders einfache Konstruktion erhält man mit der Weiterbildung nach Patentanspruch 3, gemäß der der Betätigungsabschnitt als Kappe ausgebildet ist, die in eine Innenbohrung eines buchsenförmigen Anschlagstückes eingeschraubt ist, das ein stirnseitigen Abschluß des Hubmagnet-Gehäuses bildet.

Die axiale Baulänge der Hubmagnetanordnung läßt sich verringern, wenn die Druckfeder zumindest abschnittsweise von der Kappe umgriffen ist.

Für den Fall, daß der Axialanschlag und die Kappe getrennt voneinander ausgebildet sind, kann der Axialanschlag über ein Federelement gegen die Kappe vorgespannt werden, so daß eine axiale Trennung von Axialanschlag und Kappe aufgrund der Wirkung der Druckfeder verhinderbar ist. Eine besonders hohe Andruckkraft auf minimalem Raum erhält man dabei, wenn ein Federtellerpaket zur Vorspannung des Axialanschlags Verwendung findet.

Alternativ dazu kann der Axialanschlag auch einstückig mit der Kappe ausgebildet werden.

In einer alternativen Ausführungsform kann der Axialanschlag mit der Befestigungskappe verbunden werden, wobei diese Verbindung vorzugsweise durch ein Pressen erfolgt.

Eine einfache Möglichkeit zur Anbringung einer Notbetätigung besteht darin, daß im Betätigungsabschnitt oder in der Verstellkappe ein von außen zugänglicher Notbetätigungsbolzen axial verschiebbar geführt ist, über den bei Stromausfall eine manuelle Axialverschiebung des Ankers herbeiführbar ist.

Eine einfache Grundeinstellung ist möglich, wenn die Grundposition des Federtellers auf der Federstange einstellbar ist.

Wie bereits erwähnt, kann die erfindungsgemäße Hubmagnetanordnung sowohl für hub- als auch für kraftgeregelte Hubmagneten verwendet werden und ist prinzipiell geeignet zur Ansteuerung von Schaltventilen und von Proportionalventilen.

Weitere vorteilhafte Ausgestaltungen der Erfindung sind Gegenstand der abhängigen Unteransprüche.

Im folgenden werden bevorzugte Ausführungsbeispiele der Erfindung anhand schematischer Zeichnungen näher erläutert.

Es zeigen:
- Fig. 1: einen Teillängsschnitt einer herkömmlichen Hubmagnetanordnung;
- Fig. 2: ein erstes Ausführungsbeispiel einer erfindungsgemäßen Hubmagnetanordnung, bei der ein Spulenkörper weggelassen wurde und
- Fig. 3: ein weiteres Ausführungsbeispiel einer erfindungsgemäßen Hubmagnetanordnung.

In den Figuren werden für einander entsprechende Bauteile der Einfachheit halber die gleichen Bezugszeichen verwendet.

Bei der Darstellung gemäß Fig. 2 wurde der strichpunktiert angedeutete Spulenkörper 6 weggelassen, der auf die in Fig. 2 dargestellte Anordnung aufschiebbar ist.

Die Hubmagnetanordnung 1 hat wiederum ein Polrohr 4, das eine Axialbohrung 14 aufweist deren in Fig. 2 rechter Abschnitt radial erweitert ist und einen Ankerraum 30 ausbildet. Im Ankerraum 30 ist axial verschiebbar ein Anker 16 geführt, an dessen linken Endabschnitt ein Stößel 18 befestigt ist, der einen radial verengten Abschnitt 32 der Axialbohrung 14 durchsetzt. Das frei auskragende Ende des Stößels 18 ist mit einer kugelig oder konusstumpfförmig ausgebildeten Anlagefläche 34 versehen, über die der Stößel 18 in Anlage bringbar ist an ein Betätigungselement des anzusteuernden Ventils (nicht gezeigt).

Im Anker 16 sind zwei zur Achse der Hubmagnetanordnung 1 schräg angestellte Durchgangsbohrungen 38 ausgebildet, über die die vom Anker 16 abgeteilten Teilräume des Ankerraums 30 miteinander verbunden sind. Bei einer Hubbewegung des Ankers 16 kann über die Durchgangsbohrungen 38 eine Ausgleichsströmung stattfinden, so daß das Öl von dem sich verkleinernden Teilraum in den anderen Teilraum übertreten kann.

In der in Fig. 2 rechten Stirnseite des Ankers 16 ist eine Einsenkung 36 ausgebildet, in deren Stirnseite eine Stange 22 eingeschraubt ist. Der rechte Endabschnitt des Polrohrs 4 ist durch ein Anschlagstück 24 abgeschlossen, das in den Endabschnitt des Polrohrs 4 fest eingefügt ist. (Beim Ausführungsbeispiel ist das Anschlagstück 24 über einen Gewindeabschnitt in das Polrohr 4 eingeschraubt).

An der dem Anker 16 zuweisenden Stirnfläche des Anschlagstückes 24 ist eine Anschlagfläche 40 für die benachbarte Stirnfläche des Ankers 16 ausgebildet, so daß bei Auflaufen des Ankers 16 auf die Anschlagfläche 40 die Axialbewegung nach rechts in Fig. 2 begrenzt ist.

An die Anschlagfläche 40 schließt sich ein nabenförmiger Abschnitt an, der von der Stange 22 durchsetzt ist, so daß diese in das Innere des buchsenförmig aufgebauten Anschlagstücks 24 hineinragt.

Das Anschlagstück 24 hat eine sich im Anschluß an den nabenförmigen Abschnitt erweiternde Aufnahmebohrung 42, an deren Stirnfläche ein Tellerfederpaket 44 abgestützt ist. Koaxial zum Tellerfederpaket 44 ist ein Axialanschlagring 46 in der Aufnahmebohrung 42 aufgenommen. Das in Fig. 2 offene Ende des Anschlagstückes 24 ist durch eine Verstellkappe 48 verschlossen, die mit der Aufnahmebohrung 42 des Anschlußstückes 24 in Gewindeeingriff steht, so daß der Endabschnitt der das Tellerfederpaket 44 und den Anschlagring 46 durchsetzenden Stange 22 von der Verstellkappe 48 umgriffen ist. Durch Eindrehen der Verstellkappe 48 in das Gewinde des Anschlagstückes 24 läßt sich der Axialanschlagring 46 gegen die Vorspannung des Tellerfederpaketes 44 axial verschieben, d.h., der Axialanschlagring 46 wird durch das Tellerfederpaket 44 gegen die Verstellkappe 48 gedrückt.

Die radiale Breite des Axialanschlagringes 46 ist dabei größer als die benachbarte Wandungsstärke der Verstellkappe 48 ausgebildet, so daß der Axialanschlagring 46 radial nach innen hin zur Federstange 22 vorsteht. An diesem radial vorstehenden Abschnitt des Axialanschlagrings 46 ist eine Druckfeder 28 mit einem Endabschnitt abgestützt. Der andere Endabschnitt liegt an einem Federteller 26 an, der auf einen radial zurückgestuften Endabschnitt der Federstange mittels einer Befestigungsmutter 50 festgelegt ist. Beim gezeigten Ausführungsbeispiel hat die Federstange 22 zusätzlich noch am Endabschnitt einen Schlitz, der ein Eindrehen der Federstange 22 in den Anker 16 ermöglicht.

Beim gezeigten Ausführungsbeispiel ist die Druckfeder 28 konisch ausgebildet, so daß die Auflagefläche am Federteller 26 einen geringeren Durchmesser hat als diejenige am Axialanschlagring 46. Die gleiche Funktion läßt sich aber auch mit einer zylindrischen Druckfeder realisieren.

Der Ankerraum 30 und der vom Anschlagstück 24 und von der Verstellkappe 48 begrenzte Federraum sind im Einbauzustand der Hubmagnetanordnung 1 mit Hydrauliköl gefüllt, wobei die genannten Räume über die Axialbohrung 32 des Polrohres mit einem Tank verbunden sind.

Die axiale Festlegung des Spulenkörpers 6 (gestrichelt angedeutet) erfolgt über eine Überwurfmutter 52, die mit dem Außenumfang des Anschlagstückes 24 verschraubt ist und mit einem Mantelabschnitt den benachbarten Endabschnitt des Polrohrs 4 umgreift und den Spulenkörper 6 gegen ein Ventilgehäuse (nicht dargestellt) preßt.

Wie weiterhin aus Fig. 2 hervorgeht, steht die Verstellkappe 48 mit ihrem vom Tellerfederpaket 44 entfernten Endabschnitt aus dem Anschlagstück 24 axial hervor, so daß durch diesen Teil ein von außen zugänglicher Betätigungsabschnitt 54 gebildet ist, der von einer Bedienperson von Hand oder mittels eines einfachen Werkzeuges verstellbar ist.

Zur Sicherheit gegen unbefugtes Betätigen der Justiereinrichtung ist es möglich, den Betätigungsabschnitt 54 mit einer zusätzlichen Schutzkappe (nicht dargestellt) zu verdecken, welche an der Überwurfmutter 52 befestigt werden kann.

Des weiteren ist an der in Fig. 2 linken Stirnseite des Ankerraumes 30 im Bereich des Führungsabschnitts 32 eine Scheibe 56 vorgesehen, die als Axialanschlag für den Anker 16, so daß dadurch dessen Axialbewegung in Fig. 2 nach links festgelegt ist.

Bei der Grundjustierung der Hubmagnetanordnung kann die Vorspannung der Druckfeder 28 durch axiales Verschieben des Axialanschlagringes 46 erfolgen. Dabei wird der Axialanschlagring 46 über die Verstellkappe 48 gegen das Tellerfederpaket 44 gedrückt, dessen Federrate und Vorspannung so gewählt ist, daß bei einer Verformung der Druckfeder 28 keine wesentliche Axialverschiebung des Axialanschlagrings 46 aufgrund einer Kompression der Tellerfedern erfolgen kann.

Eine weitere Grobeinstellung kann dadurch ermöglicht werden, daß der Federteller 26 über Beilagsscheiben und durch entsprechende Verstellung der Befestigungsmutter 50 die Axiallage des Federtellers 26 zusätzlich einstellbar ist.

Obwohl das vorbeschriebene Ausführungsbeispiel eine Proportionalmagnetanordnung mit Kraftverstellung betrifft, können auch prinzipiell hubgeregelte Magnetanordnungen verwendet werden.

Eine weitere Variante der erfindungsgemäßen Hubmagnetanordnung besteht darin, daß der Axialanschlagring 46 einstückig mit der Verstellkappe 48 ausgebildet ist, so daß in diesem Fall das Tellerfederpaket entfallen könnte. Bei dieser Variante müßte jedoch die Verstellkappe 48 in irgendeiner Form zu öffnen sein, um die Druckfeder 28, und den Federteller 26 montieren zu können.

Des weiteren kann die Verstellkappe 48 Zusatzfunktionen z.B. zur manuellen Betätigung (sogenannte Nothände) beinhalten.

In Figur 3 ist eine weitere Variante eines Betätigungsabschnittes 54 zur Justierung der Federvorspannung gezeigt.

Der Einfachheit halber ist in Figur 3 lediglich der in der Darstellung nach Figur 2 rechte Endabschnitt der Hubmagnetanordnung dargestellt.

Wie bei den vorbeschriebenen Ausführungsbeispielen ist der Anker 16 axial verschiebbar im Polrohr 4 geführt und mit einer Federstange 22 versehen, an der die Druckfeder 28 angreift.

Bei dem in Figur 3 gezeigten Ausführungsbeispiel ist der Federteller 126 nicht - wie der Federteller 26 beim Ausführungsbeispiel gemäß Figur 2 - axial verschiebbar auf der Federstange 22 geführt, sondern formschlüssig in einer Ringnut 60 der Federstange 22 aufgenommen, so daß das ankerseitige Widerlager nicht einstellbar ist.

Ein weiterer Unterschied zum vorbeschriebenen Ausfürungsbeispiel liegt darin, daß in den in Figur 3 linken, ankerseitigen Endabschnitt der Verstellschraube 148 ein Axialanschlagring 146 eingepreßt ist, der somit das gehäuseseitige Wiederlager für die Druckfeder 28 bildet. Dazu ist die Innenbohrung der Verstellschraube 148 mit einer Ringschulter 62 versehen, an der sich der Anschlagring 146 abstützen kann. Selbstverständlich kann die Befestigung des Anschlagringes 146 auch durch Kleben, Löten, etc. erfolgen.

Da bei diesem Ausführungsbeispiel in dem Anschlagstück 24 kein Aufnahmeraum für das Tellerfederpaket oder sonstige Federelemente (Position 44 in Figur 2) vorgesehen sein muß, kann die Axiallänge des Anschlagstückes 24 gegenüber dem in Figur 2 dargestellten Ausführungsbeispiel erheblich verringert werden, so daß die Verstellkappe 48 mit ihrem ankerseitigen Endabschnitt axial über das Anschlagstück 24 vorsteht und in die Einsenkung 36 des Ankers 16 eintaucht. Die Gesamtlänge der Hubmagnetanordnung läßt sich somit durch diese Weiterbildung gegenüber der in Figur 2 dargestellten Lösung verkürzen.

Um eine Notbetätigung des Ankers 16 - beispielsweise bei Stromausfall - zu ermöglichen, isc in dem von außen zugänglichen Endabschnitt der Verstellkappe 148 eine Führungsbohrung 64 ausgebildet, in der ein Notbetätigungsbolzen 70 axial verschiebbar geführt ist. Dieser Notbetätigungsbolzen 70 wird über die Vorspannung des Dichtrings 78 in einer Position gehalten. Vor der erstmaligen Betätigung befindet er sich in einer Grundposition, in der er mit einem Anschlag 72 an einem entsprechend ausgeformten Abschnitt der Führungsbohrung 64 anliegt. Dieser Notbetätigungsbolzen 70 kann von außen - d.h. in der Darstellung nach Figur 3 von rechts - mit einem geeigneten Werkzeug verschoben werden, bis er in Anlage an die Federstange 22 des Ankers 16 gelangt, um diesen in seine Schaltposition zu bringen.

Bei dem in Figur 3 dargestellten Ausführungsbeispiel erfolgt das Verstellen der Verstellkappe 148 über einen Innensechskant 76, der etwa in Verlängerung der Führungsbohrung 64 angeordnet ist.

Bei dem in Figur 3 gezeigten Ausführungsbeispiel erfolgt die Befestigung des Polrohres 4 mit dem Anschlagstück 24, indem der Endabschnitt des Polrohres 4 umgebördelt wird, so daß er in eine entsprechende Aufnahmeringnut des Anschlagstückes 24 eintaucht und eine formschlüssige Verbindung hergestellt ist.

Im übrigen entspricht das in Figur 3 dargestellte Ausführungsbeispiel im wesentlichen demjenigen, das in Figur 2 gezeigt ist, so daß auf eine weitere Beschreibung verzichtet werden kann.

Durch die erfindungsgemäße Ausgestaltung der Druckfedereinstellung kann die Grundjustierung der Hubmagnetanordnung ohne ein Öffnen des Magnetgehäuses erfolgen, so daß die Einstellung mit einer Ölfüllung des Gehäuses erfolgen kann und somit Justierfehlern vorgebeugt ist.

Offenbart ist eine Hubmagnetanordnung mit stoßender Wirkungsrichtung 1 , bei der die Einstellung einer den Anker 16 in seine Grundstellung vorspannenden Druckfeder 28 über ein aus dem Magnetgehäuse herausgeführten Betätigungsabschnitt 54 erfolgen kann. Durch diese Ausgestaltung ist ein Öffnen des Magnetgehäuses zur Justierung nicht erforderlich, so daß der Justiervorgang bei einem in Öl laufenden Anker durchführbar ist.

## Patentansprüche

1. Hubmagnetanordnung zur Ansteuerung eines Ventils, insbesondere eines Druck- oder Wegeventils, mit einem Spulenkörper (6) und einem bewegbaren Anker (16), der in einem Ankerraum (30) eines Gehäuses verschiebbar geführt ist, und mittels einer Druckfeder (28) in eine Grundposition vorgespannt ist, aus der er bei Ansteuerung des Spulenkörpers (6) bewegbar ist, wobei die Druckfeder (28) an einem gehäuseseitigen Widerlager (46; 146) und an einem ankerseitigen Widerlager (26) abgestützt ist, das einen größeren Axialabstand vom Ankerraum (30) hat als das gehäuseseitige Widerlager (46; 146), und mit einer Einstelleinrichtung (46, 48) über die Druckfedervorspannung einstellbar ist,
*dadurch gekennzeichnet, daß*
die Einstelleinrichtung (46, 48) einen Betätigungsabschnitt (54) hat, der im wesentlichen öldicht aus dem Gehäuse herausgeführt ist, und über den das gehäuseseitige Widerlager (46; 146) verstellbar ist.

2. Hubmagnetanordnung nach Patentanspruch 1, *dadurch gekennzeichnet, daß* der Anker (16) an einem Endabschnitt eine Stange (22) hat, an der das ankerseitige Widerlager (26) ausgebildet ist, an dem ein Ende der Justier- oder Druckfeder (28) angreift, während das andere Ende an einem Axialanschlag (46; 146) als gehäuseseitiges Widerlager abgestützt ist, der über den Betätigungsabschnitt (54) verstellbar ist.

3. Hubmagnetanordnung nach Patentanspruch 2, *dadurch gekennzeichnet, daß* die Stange (22) in ein buchsenförmiges Anschlagstück (24) für den Anker (16) eintaucht, das eine Stirnseite des Gehäuses bildet und in dessen Innenbohrung (42) der Axialanschlag (46) der Druckfeder (28) geführt ist, und daß der Betätigungsabschnitt (54) eine Verstellkappe (48) ist, die in die Innenbohrung (42) eingeschraubt ist und deren Ringstirnfläche am Axialanschlag (46) anliegt.

4. Hubmagnetanordnung nach Patentanspruch 2 oder 3, *dadurch gekennzeichnet, daß* das ankerseitige Widerlager (26) von der Verstellkappe (48) umgriffen ist.

5. Hubmagnetanordnung nach einem der Patentansprüche 2 bis 4, *dadurch gekennzeichnet, daß* der Axialanschlag (46) über ein Federelement (44) gegen den Betätigungsabschnitt (54) vorgespannt ist.

6. Hubmagnetanordnung nach einem der Patentansprüche 3 und 5, *dadurch gekennzeichnet, daß* das Federelement ein Tellerfederpaket (44) ist, daß an einer Radialschulter das Anschlagstücks (24) abgestützt ist.

7. Hubmagnetanordnung nach einem der Patentansprüche 3 bis 4, *dadurch gekennzeichnet, daß* der Axialanschlag (146) einstückig mit der Verstellkappe (148) ausgebildet ist.

8. Hubmagnetanordnung nach einem der Patentansprüche 3 oder 4, *dadurch gekennzeichnet, daß* der Axialanschlag (146) an der Verstellkappe (148) befestigt ist.

9. Hubmagnetanordnung nach einem der Patentansprüche 2 bis 6, *dadurch gekennzeichnet, daß* das ankerseitige Widerlager (26) mit Bezug zur Federstange einstellbar ist.

10. Hubmagnetanordnung nach einem der Patentansprüche 3 bis 9, *dadurch gekennzeichnet, daß* in dem vom Anker (16) entfernten Endabschnitt der Verstellkappe (48, 148) ein Notbetätigungsbolzen (70) axial verschiebbar geführt ist.

11. Hubmagnetanordnung nach einem der vorhergehenden Patentansprüchen, *dadurch gekennzeichnet, daß* der Hubmagnet ein Schalt- oder ein Proportionalmagnet ist und hub- oder kraftgeregelt angesteuert wird.

## Claims

1. A lifting magnet arrangement for controlling a valve, in particular a pressure or directional control valve including a coil shell (6) and a displaceable armature (16) which is slidably guided in an armature space (30) of a housing and which is biased through a pressure spring (28) into a basic position from which it may be displaced by controlling said coil shell (6), wherein said pressure spring (28) is supported at a housing-side abutment (46; 146) and at an armature-side abutment (26) which has a greater axial distance from said armature space (30) than said housing-side abutment (46; 146), and adjusting means (46, 48) for adjusting the pressure spring bias,
*characterised in that*
said adjusting means (46, 48) include an actuating section (54) which is designed such as to project from the housing in a substantially oil-tight manner, and whereby said housing-side abutment (46, 146) may be adjusted.

2. The lifting magnet arrangement in accordance with claim 1, *characterised in that* the armature (16) at one end portion comprises a rod (22) having formed thereon the armature-side abutment (26) at which an end of said adjusting spring or pressure spring (28) acts, with the other end being supported at an axial stop (46, 146) which represents a housing-side abutment and is adjustable through said actuating section (54).

3. The lifting magnet arrangement in accordance with claim 2, *characterised in that* said rod (22) plunges into a bush-type stop member (24) for said armature (16) which forms a front side of the housing, and in the inner bore (42) of which said axial stop (46) of said pressure spring (28) is guided, and that said actuating section (54) is an adjustment cap (48) which is screwed into said inner bore (42) and the annular front surface of which contacts said axial stop (46).

4. The lifting magnet arrangement in accordance with claim 2 or 3, *characterised in that* said armature-side abutment (26) is encompassed by said adjustment cap (48).

5. The lifting magnet arrangement in accordance with one of claims 2 to 4, *characterised in that* said axial stop (46) is biased against said actuating section (54) by means of a spring member (44).

6. The lifting magnet arrangement in accordance with one of claims 3 and 5, *characterised in that* said spring member is a disk spring assembly (44) which is supported on a radial shoulder of said stop member (24).

7. The lifting magnet arrangement in accordance with one of claims 3 to 4, *characterised in that* said axial stop (146) is formed integrally with said adjustment cap (148).

8. The lifting magnet arrangement in accordance with one of claims 3 or 4, *characterised in that* the axial stop (146) is fastened to the adjustment cap (148).

9. The lifting magnet arrangement in accordance with one of claims 2 to 6, *characterised in that* the armature-side abutment (26) is adjustable relative to the spring rod.

10. The lifting magnet arrangement in accordance with one of claims 3 to 9, *characterised in that* an emergency actuation pin (70) is guided in an axially slidable manner in the one end portion of said adjustment cap (48, 148) which is removed from said armature (16).

11. The lifting magnet arrangement in accordance with one of the preceding claims, *characterised in that* the lifting magnet is a switching magnet or a proportional magnet and is controlled in terms of stroke or force.

## Revendications

1. Système d'électro-aimant de levage pour la commande d'une valve, notamment d'une soupape de refoulement ou d'un distributeur, comportant un corps de bobine (6) et un induit mobile (16) qui est guidé de manière à pouvoir se déplacer dans le compartiment de l'induit (30) d'un boîtier et est précontraint au moyen d'un ressort de pression (28) dans une position de base hors de laquelle il peut être déplacé par la commande du corps de bobine (6), le ressort de pression (28) étant appuyé côté boîtier contre un aboutement (46; 146) et contre un aboutement (26) côté induit, qui présente une plus grande distance axiale par rapport à l'espace de l'induit (30) que l'aboutement (46; 146) côté boîtier, et comportant par ailleurs un dispositif de réglage (46, 48) moyennant lequel la précontrainte du ressort de pression peut être réglée,
*caractérisé en ce que*
le dispositif de réglage (46, 48) présente une section d'actionnement (54) qui sort du boîtier de manière substantiellement étanche à l'huile et moyennant laquelle l'aboutement (46; 146) côté boîtier peut être réglé.

2. Système d'électro-aimant de levage selon la revendication 1, caractérisé en ce que l'induit (16) présente à une section d'extrémité une barre (22), à laquelle l'aboutement (26) côté induit est formé, auquel s'attaque l'extrémité du ressort d'ajustage ou de pression (28), alors, que l'autre extrémité est appuyée contre une butée axiale (46; 146) en tant qu'aboutement côté boîtier, qui peut être réglée moyennant la section d'actionnement (54).

3. Système d'électro-aimant de levage selon la revendication 2, caractérisé en ce que la barre (22) s'immerge dans une pièce de butée (24) en forme de douille destinée à l'induit (16), pièce qui forme une face avant du boîtier et dans l'alésage intérieur (42) de laquelle la butée axiale (46) du ressort de pression (28) est guidée, et que la section d'actionnement (54) est un capuchon de réglage (48) qui est vissé dans l'alésage intérieur (42) et dont la surface annulaire avant repose contre la butée axiale (46).

4. Système d'électro-aimant de levage selon les revendications 2 ou 3, caractérisé en ce que l'aboutement (26) côté induit est enserré par le capuchon de réglage (48).

5. Système d'électro-aimant de levage selon l'une quelconque des revendications 2 à 4, caractérisé en ce que la butée axiale (46) est précontrainte moyennant un élément à ressort (44) contre la section d'actionnement (54).

6. Système d'électro-aimant de levage selon l'une quelconque des revendications 3 et 5, caractérisé en ce que l'élément à ressort est un groupe de ressorts à disques (44) qui est appuyé contre un épaulement radial de la pièce de butée (24).

7. Système d'électro-aimant de levage selon l'une quelconque des revendications 3 à 4, caractérisé en ce que la butée axiale (146) est formée d'une pièce avec le capuchon de réglage (148).

8. Système d'électro-aimant de levage selon l'une quelconque des revendications 3 ou 4, caractérisé en ce que la butée axiale (146) est fixée au capuchon de réglage (148).

9. Système d'électro-aimant de levage selon l'une quelconque des revendications 2 à 6, caractérisé en ce que l'aboutement (26) côté induit est réglable par rapport à la barre de ressort.

10. Système d'électro-aimant de levage selon l'une quelconque des revendications 3 à 9, caractérisé en ce que dans la section d'extrémité du capuchon de réglage (48, 148) éloignée de l'induit (16) un boulon d'actionnement de secours (70) est guidé de manière à pouvoir se déplacer axialment.

11. Système d'électro-aimant de levage selon l'une quelconque des revendications précédentes, caractérisé en ce que l'électro-aimant de levage est un aimant de commutation ou proportionnel et est commandé par régulation de la course ou de la force.
